# EUROPÄISCHE PATENTSCHRIFT

(11) **EP 0 272 485 B1**
(45) Veröffentlichungstag und Bekanntmachung des Hinweises auf die Patenterteilung: **30.09.1992**
(21) Anmeldenummer: 87117376.1
(22) Anmeldetag: 25.11.1987
(51) Int. Cl.: B02C 25/00

(54) **Verfahren und Anlage zur zweistufigen Zerkleinerung von sprödem Mahlgut**
Method and installation for the two-stage crushing of brittle material
Procédé et installation de broyage à deux étages pour matière à broyer fragile

(30) Priorität: 23.12.1986 DE 3644342
(43) Veröffentlichungstag der Anmeldung: 29.06.1988
(73) Patentinhaber: KRUPP POLYSIUS AG, 59269 Beckum (DE)
(72) Erfinder: Blasczyk, Gotthardt, Dipl.-Ing., D-4720 Beckum (DE); Patzelt, Norbert, Dipl.-Ing., D-4720 Beckum (DE); Mersmann, Heinz-Georg, Dipl-Ing., D-4720 Beckum (DE); Kropf, Hardy, Dipl-Ing., D-4740 Oelde (DE); Adrian, Franz Josef, Dipl.-Ing., D-4775 Lippetal (DE)
(74) Vertreter: Tetzner, Volkmar, Dr.-Ing. Dr. jur.

(56) Entgegenhaltungen:
- EP-B- 0 084 383
- DE-A- 3 407 535
- DE-A- 3 520 069

## Beschreibung

Die Erfindung betrifft ein Verfahren (entsprechend dem Oberbegriff des Anspruches 1) sowie eine Anlage (gemäß dem Gattungsbegriff des Anspruches 4) zur zweistufigen Zerkleinerung von sprödem Mahlgut.

Ein Verfahren sowie eine Anlage dieser Art sind Gegenstand der deutschen Patentanmeldung P 35 20 069.3. Bei dieser älteren Lösung wird der der Walzenmühle zugeführte Teilstrom der Grießmenge so bemessen, daß im Füllschacht der Walzenmühle auch bei wechselnder Frischgutmenge ein nahezu konstanter Füllstand aufrechterhalten wird.

Der Erfindung liegt die Aufgabe zugrunde, ein Verfahren entsprechend dem Oberbegriff des Anspruches 1 sowie eine Anlage gemäß dem Gattungsbegriff des Anspruches 3 so auszubilden, daß sich im Gesamtsystem eine möglichst hohe Energieeinsparung bzw. ein möglichst geringer spezifischer Arbeitsbedarf für die Zerkleinerung des Mahlgutes ergibt.

Diese Aufgabe wird erfindungsgemäß durch die kennzeichnenden Merkmale des Anspruches 1 bzw. Anspruches 3 gelöst.

Zweckmäßige Ausgestaltungen sind Gegenstand der Unteransprüche.

Ein Ausführungsbeispiel der Erfindung ist in der Zeichnung schematisch veranschaulicht.

Die dargestellte Anlage zur zweistufigen Zerkleinerung von sprödem Mahlgut, beispielsweise von Zementklinker, enthält eine Walzenmühle 1 und eine der Walzenmühle 1 nachgeschaltete zweite Mühle 2, die vorzugsweise als Kugelmühle ausgebildet ist.

Die Anlage enthält ferner einen Sichter 3 zur Sichtung des aus der zweiten Mühle 2 ausgetragenen Gutes.

Weiterhin ist eine Meßeinrichtung 4 zur Ermittlung der bei der Sichtung anfallenden Grießmenge vorgesehen. An diese Meßeinrichtung 4 schließt sich eine mit einem Motor 5 versehene Stellklappe 6 an, die dazu dient, die bei der Sichtung angefallene Grießmenge in einen der Walzenmühle 1 zugeführten Teilstrom und einen der zweiten Mühle 2 zugeführten Teilstrom zu unterteilen.

Das zu zerkleinernde Mahlgut befindet sich in Vorratsbehältern 7, 8, 9 (die beispielsweise einzelnen Komponenten zugeordnet sind). Es wird über Dosierbandwaagen 10, 11, 12 der Walzenmühle 1 zugeführt.

Die Walzenmühle 1 enthält 2 Walzen 13, 14, von denen die Walze 13 als Festwalze und die Walze 14 als Loswalze ausgebildet ist. Die beiden mit hohem Druck gegeneinander gepreßten Walzen werden durch Elektromotoren 15, 16 über Getriebe 17, 18 angetrieben.

Die Meßeinrichtung 4, die die bei der Sichtung anfallende gesamte Grießmenge ermittelt, ist mit einem Regler 22 verbunden, der von einem Summierglied 23 ein Signal erhält, das der gerade zugeführten Frischgutmenge entspricht (d.h. der Summe der aus den Vorratsbehältern 7,8, 9 abgezogenen Mahlgutmenge). Der Regler 22 ist über ein Umschaltglied 24 mit den Antrieben der Dosierbandwaagen 10, 11, 12 verbunden.

Ein zweiter Regelkreis enthält eine Meßeinrichtung 19 zur Ermittlung der der Walzenmühle 1 zugeführten Grießmenge, ein Rechenglied 20 sowie einen Regler 21. Dem ersten Regler 20 wird vom Summierglied 23 ein Signal zugeführt, das der derzeitigen Frischgutmenge entspricht. Er erhält ferner einen vorgegebenen Sollwert(26) für die Summe von Frischgutmenge und zur Walzenmühle rückgeführter Grießmenge. Hieraus bildet das Rechenglied 20 einen Sollwert für die zur Walzenmühle rückgeführte Grießmenge. Dieser Sollwert wird dem zweiten Regler 21 zugeleitet.

Der Regler 21 erhält außer diesem vom Rechenglied 20 gebildeten Sollwert ein Signal von der Meßeinrichtung 19, das der zur Walzenmühle 1 rückgeführten Grießmenge entspricht. Hieraus bildet der Regler 21 ein Regelsignal, das dem Stellmotor 5 der Stellklappe 6 zugeführt wird.

Schließlich enthält die Anlage noch eine gleichfalls mit dem Umschaltglied 24 verbundene Einrichtung 25 zur Überwachung des Füllstandes der zweiten Mühle 2.

Die Funktion der Anlage ist wie folgt:
Das der Walzenmühle 1 zugeführte Mahlgut erfährt im Spalt der Walzenmühle eine Gutbettzerkleinerung und bei entsprechender Korngröße zugleich eine Einzelkornzerkleinerung. Die bei der Gutbettzerkleinerung anfallenden Agglomerate werden in der zweiten Mühle 2 aufgelöst. Gegebenenfalls erfährt das Mahlgut in der zweiten Mühle 2 eine weitere Zerkleinerung.

Das aus der Mühle 2 ausgetragene Gut wird im Sichter 3 gesichtet. Von der hierbei anfallenden Grießmenge wird über die Stellklappe 6 ein Teilstrom der Walzenmühle 1 und ein weiterer Teilstrom der Mühle 2 zugeführt.

Über einen ersten Regelkreis, der die Meßeinrichtung 4 und den Regler 22 enthält, wird die der Walzenmühle 1 über die Dosierbandwaagen 10, 11, 12 zugeführte Frischgutmenge in Abhängigkeit von der bei der Sichtung anfallenden gesamten Grießmenge so geregelt, daß die Summe von Frischgutmenge und gesamter Grießmenge der Mühle 2 konstant bleibt.

Über einen zweiten Regelkreis, der die Meßeinrichtung 19, die Stellklappe 6 sowie das Rechenglied 20 und den Regler 21 enthält, wird die bei der Sichtung anfallende Grießmenge auf die der Walzenmühle 1 und der zweiten Mühle 2 zugeführten Teilströme derart aufgeteilt, daß die Summe von Frischgutmenge und der Walzenmühle zugeführter Grießmenge konstant bleibt. Die Walzenmühle 1 wird daher mit konstanter Materialmenge pro Zeiteinheit (t/h) betrieben.

Zweckmäßig läuft die Walzenmühle 1 hierbei mit konstanter Drehzahl.

Überschreitet der Füllstand der Mühle 2 einen Höchstwert, so gibt die Einrichtung 25 ein Signal an das Umschaltglied 24 und unterbricht die vorstehend erläuterte, in Abhängigkeit der Gesamtgrießmenge erfolgende Regelung der Frischgutmenge (d. h. den ersten Regelkreis) so lange, bis sich der Füllstand der Mühle 2 wieder normalisiert hat.

## Patentansprüche

1. Verfahren zur zweistufigen Zerkleinerung von sprödem Mahlgut, wobei
a) das Mahlgut zunächst im Spalt einer Walzenmühle (1) eine Gutbettzerkleinerung erfährt,
b) die hierbei gebildeten Agglomerate anschließend in einer der Walzenmühle (1) nachgeschalteten zweiten Mühle (2) aufgelöst und eventuell weiter zerkleinert werden,
c) das aus der zweiten Mühle (2) ausgetragene Gut einer Sichtung unterworfen wird und von der hierbei anfallenden Grießmenge ein Teilstrom der Walzenmühle (1) und ein weiterer Teilstrom der zweiten Mühle (2) zugeführt wird,
d) wobei die der Walzenmühle (1) zugeführte Frischgutmenge in Abhängigkeit von der bei der Sichtung anfallenden gesamten Grießmenge so geregelt wird, daß die Summe von Frischgutmenge und der bei der Sichtung anfallenden gesamten Grießmenge konstant bleibt;
gekennzeichnet durch folgende Merkmale:
e) die Aufteilung der bei der Sichtung anfallenden Grießmenge auf die Walzenmühle (1) und die zweite Mühle (2) wird so vorgenommen, daß die Summe von Frischgutmenge und der Walzenmühle zugeführter Grießmenge konstant bleibt;
f) der Füllstand der zweiten Mühle (2) wird überwacht, und es wird bei Überschreiten eines Höchstwertes dieses Füllstandes die in Abhängigkeit von der gesamten Grießmenge erfolgende Regelung der Frischgutmenge so lange unterbrochen, bis sich der Füllstand der zweiten Mühle wieder normalisiert hat.

2. Verfahren nach Anspruch 1, dadurch gekennzeichnet, daß die Walzenmühle (1) mit konstanter Drehzahl betrieben wird.

3. Anlage zur zweistufigen Zerkleinerung von sprödem Mahlgut, enthaltend
a) eine Walzenmühle (1),
b) eine der Walzenmühle (1) nachgeschaltete zweite Mühle (2),
c) einen Sichter (3) zur Sichtung des aus der zweiten Mühle (2) ausgetragenen Gutes,
d) eine Einrichtung zur Aufteilung der bei der Sichtung anfallenden Grießmenge in einen der Walzenmühle (1) zugeführten Teilstrom und einen der Zweiten Mühle (2) zugeführten Teilstrom,
e) einen ersten Regelkreis, der die der Walzenmühle (1) zugeführte Frischgutmenge in Abhängigkeit von der bei Sichtung anfallenden gesamten Grießmenge so regelt, daß die Summe von Frischgutmenge und gesamter Grießmenge konstant bleibt,
gekennzeichnet durch folgende weitere Anlagenteile :
f) einen zweiten Regelkreis, der die Einrichtung (5, 6) zur Aufteilung der bei der Sichtung anfallenden Grießmenge derart steuert, daß die Summe von Frischgutmenge und der Walzenmühle (1) zugeführter Grießmenge konstant bleibt.
g) eine Einrichtung (25) zur Überwachung des Füllstandes der zweiten Mühle (2),
h) sowie ein Umschaltglied (24), das bei Überschreitung eines Höchstwertes des Füllstandes die in Abhängigkeit von der gesamten Grießmenge erfolgende Regelung der Frischgutmenge so lange unterbricht, bis sich der Füllstand der zweiten Mühle wieder normalisiert hat.

4. Anlage nach Anspruch 3, gekennzeichnet durch folgende Elemente des zweiten Regelkreises:
a) eine Meßeinrichtung (19) zur Ermittlung der der Walzenmühle (1) zugeführten Grießmenge,
b) ein Rechenglied (20), der aus der derzeitigen Frischgutmenge und einem vorgegebenen Sollwert für die Summe von Frischgutmenge und zur Walzenmühle rückgeführter Grießmenge einen Sollwert für die zur Walzenmühle rückgeführte Grießmenge bildet,
c) einen mit dem Rechenglied (20) und mit der Meßinrichtung (19) verbundenen
Regler (21), der aus dem vom Rechenglied (20) gebildeten Sollwert und dem Signal der Meßeinrichtung (19) ein Regelsignal für die Einrichtung (5, 6) zur Aufteilung der bei der Sichtung anfallenden Grieße erzeugt.

## Claims

1. Method of two-stage crushing of brittle material for grinding, in which
a) first of all the material for grinding undergoes material bed crushing in the roll gap of a roll mill (1),
b) the agglomerates formed during this operation are then broken up in a second mill (2) connected after the roll mill (1) and, if required, undergo further crushing,
c) the material discharged from the second mill (2) is subjected to separating and of the quantity of tailings obtained in this operation one branch stream is delivered to the roll mill (1) and a further branch stream to the mill (2),
d) the quantity of fresh material delivered to the roll mill (1) being regulated as a function of the total quantity of tailings obtained in the separating operation in such a way that the sum of the quantity of fresh material and the total quantity of tailings obtained during separation remains constant;
characterised by the following features:
e) the division of the quantity of tailings obtained in the separating operation and the distribution thereof to the roll mill (1) and the second mill (2) is carried out in such a way that the sum of the quantity of fresh material and the quantity of tailings delivered to the roll mill remains constant,
f) the filling level of the second mill (2) is monitored and if a maximum value of this filling level is exceeded the control of the quantity of fresh material as a function of the total quantity of tailings is interrupted until the filling level of the second mill has returned to normal.

2. Method as claimed in claim 1, characterised in that the roll mill (1) is driven at a constant speed.

3. Apparatus for the two-stage crushing of brittle material for grinding, containing
a) a roll mill (1),
b) a second mill (2) connected after the roll mill (1),
c) a separator (3) for separating the material discharged from the second mill (2),
d) an arrangement for dividing the quantity of tailings obtained in the separating operation into one branch stream delivered to the roll mill (1) and one branch stream delivered to the second mill (2),
e) a first control circuit which regulates the quantity of fresh material delivered to the roll mill (1) as a function of the total quantity of tailings obtained in the separating operation in such a way that the sum of the quantity of fresh material and the total quantity of tailings remains constant,
characterised by the following further parts of the apparatus:
f) a second control circuit which controls the arrangement (5, 6) for dividing up the quantity of tailings obtained in the separating operation in such a way that the sum of the quantity of fresh material and the quantity of tailings delivered to the roll mill (1) remains the same,
g) an arrangement (25) for monitoring the filling level of the second mill (2),
h) and a switching element (24) which when a maximum value for the filling level is exceeded interrupts the regulation of the quantity of fresh material carried out as a function of the total quantity of tailings until the filling level in the second mill has returned to normal.

4. Apparatus as claimed in claim 3, characterised by the following elements of the second control circuit:
a) a measuring arrangement (19) for determining the quantity of tailings delivered to the roll mill (1),
b) a computing element (20) which forms a theoretical value for the quantity of tailings returned to the roll mill from the quantity of fresh material at that moment and a predetermined theoretical value for the sum of the quantity of fresh material and the quantity of tailings returned to the roll mill,
c) a regulator (21) connected to the computing element (20) and the measuring arrangement (19) which from the theoretical value formed by the computing element (20) and the signal from the measuring arrangement (19) produces a control signal for the arrangement (5, 6) for dividing up the quantity of tailings obtained in the separating operation.

## Revendications

1. Procédé de fragmentation en deux étages de matière friable, suivant lequel :
a) la matière subit tout d'abord une fragmentation en lit dans l'emprise d'un broyeur à cylindres (1),
b) les agglomérés qui sont alors formés sont ensuite désagrégés dans une second broyeur (2) monté en aval du broyeur à cylindres (1) et subissent éventuellement un complément de fragmentation,
c) la matière déchargée du second broyeur (2) est soumise à une séparation et un flux partiel du débit de granules provenant de cette dernière et dirigé sur le broyeur à cylindres (1) et un second flux partiel est dirigé sur le second broyeur (2),
d) le débit de la matière de départ dirigé sur le broyeur à cylindres (1) est réglé en fonction du débit global de granules provenant de la séparation de manière que la somme du débit de la matière de départ et du débit global de granules provenant de la séparation demeure constante ;
caractérisé par les particularités suivantes :
e) il est procédé à la répartition du débit de granules provenant de la séparation sur le broyeur à cylindres (1) et sur le second broyeur (2) de manière que la somme du débit de la matière de départ et du débit de granules dirigé sur le broyeur à cylindres demeure constante ;
f) le niveau de remplissage du second broyeur (2) est contrôlé et, en cas de dépassement d'un maximum de ce niveau de remplissage, le réglage du débit de la matière de départ qui a lieu en fonction du débit global de granules est interrompu jusqu'à ce que le niveau de remplissage du second broyeur se soit à nouveau normalisé.

2. Procédé selon la revendication 1, caractérisé en ce que le broyeur à cylindres (1) est exploité à vitesse constante.

3. Installation de fragmentation en deux étages de matière friable, comprenant
a) un broyeur à cylindres (1),
b) un second broyeur (2) monté en aval du broyeur à cylindres (1),
c) un séparateur (3) de la matière déchargée du second broyeur (2),
d) un dispositif de répartition du débit de granules provenant de la séparation en un flux partiel dirigé sur le broyeur à cylindres (1) et un flux partiel dirigé sur le second broyeur (2),
e) un premier circuit régulateur qui règle le débit de la matière de départ dirigé sur le broyeur à cylindres (1) en fonction du débit global de granules provenant de la séparation de manière que la somme du débit de la matière de départ et du débit global des granules demeure constante,
caractérisée par les autres éléments suivants de l'installation :
f) un second circuit régulateur qui commande les dispositifs (5, 6) de répartition du débit de granules provenant de la séparation de manière que la somme du débit de la matière de départ et du débit de granules dirigé sur le broyeur à cylindres (1) demeure constante,
g) un dispositif (25) de contrôle du niveau de remplissage du second broyeur (2),
h) ainsi qu'un commutateur (24) qui, en cas de dépassement d'un maximum du niveau de remplissage, coupe le réglage du débit de la matière de départ, qui a lieu en fonction du débit global de granules, jusqu'à ce que le niveau de remplissage du second broyeur se soit à nouveau normalisé.

4. Installation selon la revendication 3, caractérisée par les éléments suivants du second circuit régulateur :
a) un dispositif de mesure (19) destiné à la détermination du débit de granules dirigé sur le broyeur à cylindres (1),
b) une calculatrice (20) qui forme une consigne du débit de granules recyclé sur le broyeur à cylindres à partir du débit momentané de la matière de départ et d'une consigne prescrite de la somme du débit de la matière de départ et du débit de granules recyclé sur le broyeur à cylindres,
c) un régulateur (21) connecté à la calculatrice (20) et au dispositif de mesure (19) et produisant un signal de réglage du dispositif (5,6) de répartition des granules provenant de la séparation à partir de la consigne formée par la calculatrice (20) et du signal du dispositif de mesure (19).
